# DEMANDE DE BREVET EUROPEEN

(11) **EP 4 764 713 A1**
(43) Date de publication de la demande: **24.06.2026**
(21) Numéro de dépôt: 24220733.0
(22) Date de dépôt: 17.12.2024
(51) Int. Cl.: G04B 1/00, G04B 27/08

(54) **DISPOSITIF D ENTRAÎNEMENT À ACTIONNEMENT VIBRATOIRE, NOTAMMENT POUR L'HORLOGERIE**

(71) Demandeur: The Swatch Group Research and Development Ltd, 2074 Marin (CH)
(72) Inventeur: BORN, Jean-Jacques, 1110 Morges (CH); KAHROBAIYAN, Mohammad Hussein, 2043 Boudevilliers (CH); MEYER, Jonathan, 2503 Bienne (CH); CHRISTAN, Julien, 2502 Bienne (CH)
(74) Mandataire: ICB SA

(57) **Abrégé**

L'invention se rapporte à un dispositif d'entraînement (1, 10, 20, 30, 40) à actionnement vibratoire pour un mouvement d'horlogerie, le dispositif d'entraînement (1, 10, 20, 30, 40) comprenant un organe mobile (2, 12) en rotation muni d'une denture (3, 33) lui permettant d'être mis en mouvement, au moins deux oscillateurs mobiles (4, 5) agencés pour coopérer mécaniquement avec l'organe mobile (2, 12), chaque oscillateur mobile (4, 5) étant configuré pour osciller à une fréquence prédéfinie différente, lorsque le dispositif d'entraînement (1, 10, 20, 30, 40) vibre à ladite fréquence prédéfinie, chaque oscillateur mobile (4, 5) étant muni d'une dent (21) apte à frapper la denture (3) de l'organe mobile (2, 12) pour l'entraîner lorsque l'oscillateur (4, 5) oscille à sa fréquence prédéfinie.

## Description

### Domaine technique de l'invention

L'invention a trait au domaine des dispositifs d'entraînement actionnables ponctuellement, et plus particulièrement au domaine des dispositifs d'entraînement à actionnement vibratoire, notamment pour l'horlogerie.

### Arrière-plan technologique

Dans les mécanismes d'engrenages, il peut être nécessaire d'avoir recours à un dispositif d'entraînement actionnable ponctuellement. Plus particulièrement dans l'horlogerie, il existe des mécanismes pour régler un module d'horlogerie particulier, par exemple l'heure ou la date, ou encore pour régler la marche du mouvement.

Ces mécanismes sont actionnés ponctuellement et mettent en relation mécanique des mobiles et/ou des roues dentées, voire d'autre types de composants.

Pour les actionner, soit ces mécanismes requièrent un dispositif d'actionnement accessible depuis l'extérieur de la pièce d'horlogerie, telles une couronne de remontoir et une tige pour régler l'heure ; soit ils requièrent d'ouvrir le boîtier de la pièce d'horlogerie pour atteindre le module d'horlogerie, par exemple dans le cas du réglage de la marche.

L'actionnement depuis l'extérieur du boîtier induit une complexification du mouvement, car des composants doivent être ajoutés dans le mouvement pour atteindre le module d'horlogerie à actionner. De plus, il faut assurer l'étanchéité du boîtier.

En outre, l'ouverture du boîtier modifie la pression à l'intérieur du boîtier, et entraîne des répercussions négatives sur la marche de l'organe réglant.

Il existe des dispositifs d'entraînement que l'on peut actionner depuis l'extérieur du boîtier, sans ouvrir le boitier. Par exemple, dans le document DE1720495 est présenté un actionnement magnétique, tandis que dans le document CH504030, est présenté un actionnement thermique, et dans le document EP3118693, un actionnement par la lumière.

Cependant, ces dispositifs d'entraînement ne permettent pas d'obtenir une précision suffisante de réglage, en particulier pour modifier la marche.

En outre, ces dispositifs d'entraînement connus peuvent être actionnés par l'utilisateur ou le porteur de la pièce d'horlogerie par inadvertance, et risque ainsi de la dérégler.

### Résumé de l'invention

Le but de la présente invention est de pallier tout ou partie les inconvénients cités précédemment en proposant un dispositif d'entraînement pour un réglage précis, que l'on peut actionner depuis l'extérieur d'un boitier.

À cet effet, l'invention se rapporte à un dispositif d'entraînement à actionnement vibratoire, notamment pour un mouvement d'horlogerie, le dispositif d'entraînement comprenant un organe mobile en rotation muni d'une denture lui permettant d'être mis en mouvement.

L'invention est remarquable en ce que le dispositif d'entraînement comprend au moins deux oscillateurs mobiles agencés pour coopérer mécaniquement avec l'organe mobile, chaque oscillateur mobile étant configuré pour osciller à une fréquence prédéfinie différente, lorsque le dispositif d'entraînement vibre à ladite fréquence prédéfinie, chaque oscillateur mobile étant muni d'une dent apte à frapper la denture de l'organe mobile pour l'entraîner, lorsque l'oscillateur oscille à sa fréquence prédéfinie.

Grâce à l'invention, on a un dispositif d'entraînement permettant d'entraîner un organe mobile par l'intermédiaire d'un actionnement vibratoire. En effet, il suffit de faire vibrer le dispositif d'entraînement à des fréquences prédéfinies pour actionner les oscillateurs et entraîner l'organe mobile. Ainsi, il offre de nouvelles perspectives et de nouvelles possibilités de configurations, notamment dans les mouvements d'horlogeries.

En outre, un tel dispositif peut être actionné depuis l'extérieur d'un boitier, par exemple dans le cas d'une pièce d'horlogerie, pour laquelle on souhaite effectuer un réglage sans ouvrir le boîtier. En effet, on peut actionner le dispositif d'entraînement en faisant vibrer la pièce d'horlogerie entière, en laissant le boîtier fermé. De plus, le risque d'actionnement par inadvertance est très faible.

Selon une forme de réalisation particulière de l'invention, le dispositif d'entrainement comprend un troisième oscillateur mobile configuré pour osciller à une fréquence prédéfinie différente des fréquences des deux autres oscillateurs.

Selon une forme de réalisation particulière de l'invention, chaque oscillateur comprend un corps inertiel muni de la dent et un guidage flexible comme moyen de rappel élastique dudit corps inertiel.

Selon une forme de réalisation particulière de l'invention, le guidage flexible comprend une lame flexible reliant le corps inertiel à un support fixe.

Selon une forme de réalisation particulière de l'invention, le guidage flexible comprend deux lames flexibles décroisées reliant le corps inertiel à un support fixe.

Selon une forme de réalisation particulière de l'invention, le guidage flexible comprend deux paires de lames flexibles, une première paire de lames flexibles reliant un élément intermédiaire à un support fixe, et une deuxième paire de lames flexibles reliant le corps inertiel à l'élément intermédiaire.

Selon une forme de réalisation particulière de l'invention, le guidage flexible comprend deux paires de lames flexibles, une première paire de lames flexibles reliant un élément intermédiaire à un support fixe, et une deuxième paire de lames flexibles reliant le corps inertiel à l'élément intermédiaire.

Selon une forme de réalisation particulière de l'invention, les dents de chaque oscillateur sont disposées à une extrémité du corps, et sont orientées vers la denture de l'organe mobile.

Selon une forme de réalisation particulière de l'invention, les oscillateurs sont agencés autour de l'organe mobile, la denture étant agencée à la périphérie de l'organe mobile.

Selon une forme de réalisation particulière de l'invention, l'organe mobile comprend un anneau muni d'une denture intérieure, les oscillateurs étants agencés à l'intérieur de l'anneau.

Selon une forme de réalisation particulière de l'invention, le dispositif d'entraînement fonctionne par des séquences de vibrations consécutives auxdites fréquences prédéfinies, de sorte que chaque oscillateur entraîne l'organe mobile à tour de rôle.

Selon une forme de réalisation particulière de l'invention, l'organe mobile est mobile en rotation dans deux sens de rotation opposés.

L'invention se rapporte également à un mouvement d'horlogerie, comprenant un tel dispositif d'entraînement.

L'invention se rapporte encore à une pièce d'horlogerie comprenant un tel mouvement d'horlogerie.

L'invention se rapporte aussi à un procédé d'actionnement d'un organe mobile d'une telle pièce d'horlogerie ou d'un tel mouvement d'horlogerie, le procédé comprenant une étape de mise en vibration de la pièce d'horlogerie ou du mouvement d'horlogerie par un système vibratoire configuré pour le ou la faire vibrer de manière séquentielle à des fréquences prédéterminées, l'étape consistant à appliquer une séquence de vibrations à la fréquence prédéterminée de chaque oscillateur à tour de rôle, pour entraîner l'organe mobile.

Selon une forme de réalisation particulière de l'invention, on fait vibrer les oscillateurs séquentiellement dans un premier ordre pour faire tourner l'organe mobile dans un premier sens, et on fait vibrer les oscillateurs dans un deuxième ordre différent du premier pour faire tourner l'organe mobile dans un deuxième sens inverse du premier sens.

Selon une forme de réalisation particulière de l'invention, le procédé comprend une étape préalable de détermination de l'angle de rotation et/ou du sens de rotation de l'organe mobile, et une étape de détermination de la séquence de vibrations à appliquer au mouvement et/ou à la pièce d'horlogerie pour l'atteindre.

### Brève description des figures

Les buts, avantages et caractéristiques de la présente invention apparaîtront à la lecture de plusieurs formes de réalisation données uniquement à titre d'exemples non limitatifs, en référence aux dessins annexés dans lesquels :
- la figure 1 représente schématiquement une vue de dessus d'un dispositif d'entraînement à actionnement vibratoire selon un premier mode de réalisation de l'invention,
- la figure 2 représente schématiquement une vue de dessus d'un dispositif d'entraînement à actionnement vibratoire selon un deuxième mode de réalisation de l'invention,
- la figure 3 représente schématiquement une vue de dessus d'un dispositif d'entraînement à actionnement vibratoire selon un troisième mode de réalisation de l'invention,
- la figure 4 représente schématiquement une vue de dessus de dessus d'un dispositif d'entraînement à actionnement vibratoire selon un quatrième mode de réalisation de l'invention,
- la figure 5 représente schématiquement une vue de dessus d'un dispositif d'entraînement à actionnement vibratoire selon un cinquième mode de réalisation de l'invention, et
- la figure 6 représente schématiquement les étapes de réalisation de séquences d'actionnement des oscillateurs pour entraîner l'organe mobile dans un sens et dans l'autre sens.

### Description détaillée de l'invention

Les figures 1 à 5 montrent différents modes de réalisation d'un dispositif d'entraînement à actionnement vibratoire 1, 10, 20, 30, 40, notamment pour un mouvement d'horlogerie. Un tel dispositif d'entraînement à actionnement vibratoire 1, 10, 20, 30, 40 peut par exemple être utilisé pour entraîner un mécanisme de réglage d'un mouvement d'horlogerie, par exemple pour régler la marche du mouvement d'horlogerie, ou dans un dispositif d'affichage du quantième, du jour de la semaine ou du mois, voire une phase de lune.

Sur la figure 1, le premier mode de réalisation de dispositif d'entraînement 1, comprend un organe mobile 2 en rotation muni d'une denture 3 lui permettant d'être mis en mouvement, de préférence de manière rotative. L'organe mobile 2 comprend un anneau externe 11 relié à un arbre central 14 rotatif.

L'organe mobile 2 est muni d'une denture intérieure 3 à l'intérieur de l'anneau. La denture 3 est discontinue sur l'organe mobile 2. Grâce à l'arbre central 14, l'organe mobile 2 est par exemple relié à des rouages d'un mouvement d'horlogerie, permettant de régler la marche de l'organe réglant, ou à un dispositif d'affichage du quantième, du jour de la semaine ou du mois, voire à une phase de lune.

Selon l'invention, le dispositif d'entraînement 1 comprend trois oscillateurs mobiles 4, 5, 6, agencés pour coopérer mécaniquement avec l'organe mobile 2 afin de le faire tourner. Les oscillateurs 4, 5, 6 sont agencés à l'intérieur de l'anneau de l'organe mobile 2, par exemple avec un angle de 120° entre deux oscillateurs consécutifs 4, 5, 6.

Le dispositif d'entraînement 1 comprend un support fixe 15 sur lequel les oscillateurs mobiles 4, 5, 6 sont montés. Le support fixe 15 est par exemple solidaire de la platine du mouvement.

Le support fixe 15 a une forme d'anneau ouvert, l'ouverture 16 permettant le passage d'un bras 17 reliant l'anneau externe 11 à l'arbre central 14 de l'organe mobile 2.

Les oscillateurs 4, 5, 6 comprennent un corps inertiel 7, 8, 9 et des moyens de rappel élastique dudit corps inertiel 7, 8, 9. Les moyens de rappel élastique lui permettent d'osciller. De préférence, les moyens de rappel élastique sont des guidages flexibles.

Les corps inertiels 7, 8, 9 ont une forme de balancier allongé comprenant un bras principal 19 et deux masselottes 22, une à chaque extrémité du bras principal 19. Le bras principal 19 a ici une forme arrondie.

Les moyens de rappel élastique comportent un guidage flexible muni d'une lame flexible 18 élastiquement reliant le milieu d'un des corps inertiel 7, 8, 9 au support fixe 15. Les lames flexibles 18 sont agencées radialement entre les corps inertiel 7, 8, 9 et le support fixe 15.

Chaque oscillateur mobile 4, 5, 6 comporte une dent 21 apte à coopérer avec la denture 3 de l'organe mobile pour l'actionner. Le corps inertiel 7, 8, 9 est muni de la dent 21, agencée par exemple sur une masselotte 22 à une extrémité du bras principal 19 ou bien la dent 21 vient de matière avec le bras principal 19.

Chaque oscillateur mobile 4, 5, 6 est configuré pour osciller à une fréquence prédéfinie différente. Le premier oscillateur 4 oscille à une première fréquence prédéfinie, le deuxième oscillateur 5 oscille à une deuxième fréquence prédéfinie, et le troisième oscillateur 6 oscille à une troisième fréquence prédéfinie. Les trois fréquences sont différentes l'une des autres pour pouvoir actionner chaque oscillateur 4, 5, 6 indépendamment les uns des autres.

On détermine les fréquences *f* prédéfinies de chaque oscillateur 4, 5, 6 à partir de l'équation suivante : $f = \frac{1}{2 π} \sqrt{\frac{k}{J}}$, où *k* est la rigidité du guidage flexible et *J* est l'inertie du corps inertiel 7, 8, 9.

Pour obtenir des fréquences différentes, les corps inertiel 7, 8, 9 ont de préférence des inerties différentes les uns des autres, et/ou la rigidité des guidages flexibles est différente entre chaque oscillateur.

On choisit par exemple des fréquences prédéfinies de 300Hz, 330Hz et 360Hz pour les trois oscillateurs 4, 5, 6. Ainsi, lorsqu'on fait vibrer le dispositif d'entraînement 1, 10, 20, 30 40 à l'une de ces fréquences, l'oscillateur correspondant à cette fréquence se met osciller fortement.

L'oscillation de l'oscillateur 4, 5, 6 permet à la dent 21 du corps inertiel 7, 8, 9 de coopérer avec la denture 3 de l'organe mobile 2 à chaque oscillation, de sorte que la dent 21 frappe la denture 3 pour faire tourner l'organe mobile 2.

Ainsi, lorsque le dispositif d'entraînement 1 vibre à l'une des fréquences prédéfinies, l'oscillateur 4, 5, 6 dont la fréquence propre correspond se met à osciller grâce au phénomène de résonance par excitation de base, tandis que les autres oscillateurs 4, 5, 6 ne vibrent pas, ou insuffisamment pour que leur dent 21 atteigne la denture 3 de l'organe mobile 2.

La disposition des dents 21 de chaque oscillateur 4, 5, 6 par rapport à la denture 3 de l'organe mobile 2 est choisie, de sorte qu'elle est dans une position permettant de frapper la denture 3 de l'organe mobile 2 pour le faire tourner. Ainsi, lorsqu'un oscillateur est actionné, sa dent 21 pénètre dans la denture 3 pour tirer sur la denture de l'organe mobile 2, 12.

En particulier, la distance entre les dents des oscillateurs 4, 5, 6 est choisie pour coopérer avec la denture 3, qui a un nombre et des dimensions de dents prédéfinies. Lorsqu'un oscillateur 4, 5, 6 est actionné, la dent 21 est décalée par rapport au centre de l'intervalle entre deux dents de la denture 3. Quand la dent 21 pénètre dans l'intervalle, la dent appuie sur un flanc de la denture 3 de l'organe mobile 2 afin de pénétrer au plus profond de l'intervalle. Ainsi, l'organe mobile 2 est forcé de tourner.

Le dispositif d'entraînement 1 est actionnable par des séquences de vibrations consécutives auxdites fréquences prédéfinies, de sorte que chaque dent 21 des oscillateurs 4, 5, 6 entraîne l'organe mobile 2 à tour de rôle.

Ainsi, chaque oscillateur 4, 5, 6 fait tourner l'organe mobile d'un cran, l'un après l'autre pour actionner l'organe mobile 2.

Le dispositif d'entraînement 10 de la figure 2 est similaire au premier mode de réalisation. Le guidage flexible des moyens de rappel élastique reliant les corps inertiels 7, 8, 9 au support fixe 15 comprend une paire de lames décroisées 23 depuis chaque corps inertiels 7, 8, 9 jusqu'au support fixe 15. En outre, les bras principaux 29 ont une forme de coude. Le fonctionnement du dispositif d'entraînement 10 est identique à celui du premier mode de réalisation.

Dans le troisième mode de réalisation de dispositif d'entraînement 20 de la figure 3, les trois oscillateurs 4, 5, 6 sont répartis autour de l'organe mobile 12. L'organe réglant 12 comprend un anneau interne 31 monté rotatif autour de l'arbre central 14. L'anneau interne 31 comprend une denture 13 s'étendant autour de l'anneau interne 31. Le guidage flexible des moyens de rappel élastique reliant les corps inertiels 7, 8, 9 au support fixe 15 comprend une paire de lames décroisées 23 depuis chaque corps inertiels 7, 8, 9 jusqu'au support fixe 25. Le fonctionnement du dispositif d'entraînement 20 est identique à ceux des premier et deuxième modes de réalisation.

La figure 4 montre un quatrième mode de réalisation de dispositif d'entraînement 30 comprenant un anneau externe 12 et des oscillateurs 4, 5, 6 munis d'un guidage flexible comportant un double pivot à lames décroisées. Un premier pivot à deux lames décroisées 24 relie le support fixe 15 à un élément intermédiaire 27 en se rapprochant l'une de l'autre, et un deuxième pivot à deux lames décroisées 26 relie l'élément intermédiaire 27 au corps inertiel 7, 8, 9 en s'éloignant l'une de l'autre. L'anneau externe 11 est relié directement à des moyens d'engrenage.

Le cinquième mode de réalisation de dispositif d'entraînement 40 de la figure 5 est semblable à celui du quatrième mode de réalisation. Les oscillateurs 4, 5, 6 sont surélevés par rapport à l'anneau externe 11. Les corps inertiels 7, 8, 9 sont munis d'une dent 31 agencée en-dessous. L'anneau externe 11 est relié par deux bras 17 à l'arbre central 14.

Dans une variante de réalisation, non représentée sur les figures, la denture 3, 13 est continue sur l'organe mobile et forme un cercle, en particulier pour un dispositif d'entrainement dans lequel l'organe mobile tourne dans un seul sens. Ainsi, l'organe mobile peut tourner dans le même sens indéfiniment.

Dans une variante de réalisation, non représentée sur les figures, un dispositif d'entraînement comporte deux oscillateurs seulement pour faire tourner l'organe mobile. Un tel mode de réalisation peut faire tourner l'organe réglant dans un seul sens seulement, tandis qu'avec trois oscillateurs, le dispositif d'entraînement peut faire tourner l'organe mobile dans les deux sens opposés en choisissant un ordre séquentiel différent d'activation des oscillateurs.

L'invention se rapporte également à un procédé d'actionnement d'un dispositif d'entraînement 1, 10, 20, 30, 40 à actionnement vibratoire, telle que décrit précédemment, le dispositif d'entraînement 1, 10, 20, 30, 40 étant agencé dans un mouvement d'horlogerie, de préférence monté dans une pièce d'horlogerie.

Le procédé comprenant une étape de mise en vibration du mouvement ou de la pièce d'horlogerie par un système vibratoire configuré pour faire vibrer le mouvement ou la pièce d'horlogerie à une fréquence prédéterminée.

Cette étape consiste à lui appliquer une série de vibrations à chaque fréquence prédéterminée à tour de rôle, pour actionner successivement les oscillateurs du dispositif d'entraînement 1, 10, 20, 30, 40. Les vibrations ont de préférence des amplitudes faibles pour éviter de nuire aux autres composants du mouvement.

Chaque vibration est effectuée pendant un intervalle de temps choisi de manière à s'assurer que la dent 21 de l'oscillateur 4, 5, 6 a atteint la denture 3, 13, de l'organe mobile 2, 12. De préférence cet intervalle de temps est le même pour les oscillations de chaque oscillateur 4, 5, 6. En variante, l'intervalle de temps est différent pour les oscillations de chaque oscillateur 4, 5, 6, en particulier si les oscillations sont très différentes entre les oscillateurs 4, 5, 6.

La figure 7 est une représentation schématique avec une denture 33 continue et où les dents 21 des oscillateurs sont représentées à côté les unes des autres pour simplifier. Elle montre deux séquences permettant de faire tourner l'organe mobile dans les deux sens opposés.

L'ordre des fréquences de vibration correspond à un sens de rotation de l'organe mobile 2. Ainsi, à gauche, lorsqu'on fait vibrer l'un après l'autre le premier oscillateur, puis le troisième oscillateur, et enfin le deuxième oscillateur, et en répétant cette séquence, l'organe mobile 2 tourne dans un premier sens.

Pour le faire tourner dans l'autre sens, à droite sur la figure 7, on fait vibrer les oscillateurs l'un après l'autre dans un ordre différent, par exemple le troisième oscillateur, puis le premier oscillateur, et enfin le deuxième oscillateur, et en répétant cette séquence.

De préférence, le procédé comprend une étape préalable de détermination de l'angle de rotation et/ou du sens de rotation de l'organe mobile, et une étape de détermination de la séquence de vibrations à appliquer au mouvement et/ou à la pièce d'horlogerie pour l'atteindre.

Dans le cas d'un réglage de marche, le procédé comprend une étape préalable de détermination de la marche du mouvement, une mesure de la différence de marche du mouvement d'horlogerie, puis on détermine le sens de rotation et l'angle de rotation de l'organe mobile correspondant à la correction de la marche, et on fait vibrer la pièce ou le mouvement d'horlogerie auxdites fréquences prédéfinies pour atteindre la correction souhaitée.

Un tel procédé est mis en oeuvre au moyen d'un système d'actionnement vibratoire, le système vibratoire comportant un porte-pièce mobile pour la pièce ou le mouvement d'horlogerie, des moyens de maintien du porte-pièce configurés pour pouvoir agiter le porte-pièce par des vibrations à des fréquences différentes, et des moyens de commande des moyens de maintien configurés pour activer la vibration du porte-pièce auxdites fréquences prédéterminées.

Ainsi, il suffit de disposer la pièce ou le mouvement d'horlogerie sur le porte-pièce et de programmer les moyens de commandes pour faire vibrer séquentiellement le mouvement ou la pièce d'horlogerie successivement auxdites fréquences prédéterminées afin d'entraîner l'organe mobile 2, 12 du dispositif d'entraînement 1, 10, 20, 30, 40.

Naturellement, l'invention n'est pas limitée aux modes de réalisation de dispositif d'entraînement décrits en référence aux figures, et des variantes pourraient être envisagées sans sortir du cadre de l'invention.

## Revendications

1. Dispositif d'entraînement (1, 10, 20, 30, 40) à actionnement vibratoire pour un mouvement d'horlogerie, le dispositif d'entraînement (1, 10, 20, 30, 40) comprenant un organe mobile (2, 12) en rotation muni d'une denture (3, 33) lui permettant d'être mis en mouvement, **caractérisé en ce qu'**il comprend au moins deux oscillateurs mobiles (4, 5) agencés pour coopérer mécaniquement avec l'organe mobile (2, 12), chaque oscillateur mobile (4, 5) étant configuré pour osciller à une fréquence prédéfinie différente, lorsque le dispositif d'entraînement (1, 10, 20, 30, 40) vibre à ladite fréquence prédéfinie, chaque oscillateur mobile (4, 5) étant muni d'une dent (21) apte à frapper la denture (3) de l'organe mobile (2, 12) pour l'entraîner, lorsque l'oscillateur (4, 5) oscille à sa fréquence prédéfinie.

2. Dispositif d'entraînement (1) selon la revendication 1, **caractérisé en ce qu'**il comprend un troisième oscillateur mobile (6) configuré pour osciller à une troisième fréquence prédéfinie différente des fréquences des deux autres oscillateurs (4, 5).

3. Dispositif d'entraînement (1) selon la revendication 1 ou 2, **caractérisé en ce que** chaque oscillateur (4, 5, 6) comprend un corps inertiel (7, 8, 9) muni de la dent (21) et un guidage flexible comme moyen de rappel élastique (11) dudit corps inertiel (7, 8, 9).

4. Dispositif d'entraînement (1) selon la revendication 3, **caractérisé en ce que** le guidage flexible comprend une lame flexible (18) reliant le corps inertiel (7, 8, 9) à un support fixe (15).

5. Dispositif d'entraînement (1) selon la revendication 3 ou 4, **caractérisé en ce que** le guidage flexible comprend deux lames flexibles (23) décroisées reliant le corps inertiel (7, 8, 9) à un support fixe (15, 25).

6. Dispositif d'entraînement (1) selon la revendication 3 ou 4, **caractérisé en ce que** le guidage flexible comprend deux paires de lames flexibles, une première paire de lames flexibles (24) reliant un élément intermédiaire (27) à un support fixe (7, 17), et une deuxième paire de lames flexibles (26) reliant le corps inertiel (7, 8, 9) à l'élément intermédiaire (27).

7. Dispositif d'entraînement (1) selon la revendication 3, **caractérisé en ce que** les dents (21) de chaque oscillateur (4, 5, 6) sont disposées à une extrémité du corps inertiel (7, 8, 9), et sont orientées vers la denture (3, 13) de l'organe mobile (2, 12).

8. Dispositif d'entraînement (1) selon l'une, quelconque, des revendications précédentes, **caractérisé en ce que** les oscillateurs (4, 5, 6) sont agencés autour de l'organe mobile (12), la denture (13) étant agencée à la périphérie de l'organe mobile (2).

9. Dispositif d'entraînement (1) selon l'une, quelconque, des revendications précédentes, **caractérisé en ce que** l'organe mobile (2) comprend un anneau (11) muni d'une denture intérieure (3), les oscillateurs (7, 8, 9) étants agencés à l'intérieur de l'anneau (11).

10. Dispositif d'entraînement (1) selon l'une, quelconque, des revendications précédentes, **caractérisé en ce qu'**il fonctionne par des séquences de vibrations consécutives auxdites fréquences prédéfinies, de sorte que chaque oscillateur (4, 5, 6) entraîne l'organe mobile (2, 12) à tour de rôle.

11. Dispositif d'entraînement (1) selon l'une, quelconque, des revendications précédentes, **caractérisé en ce que** l'organe mobile (2, 12) est mobile en rotation dans deux sens de rotation opposés.

12. Mouvement d'horlogerie comprenant un dispositif d'entraînement (1) selon l'une, quelconque, des revendications précédentes.

13. Pièce d'horlogerie comprenant un mouvement d'horlogerie selon la revendication 12.

14. Procédé d'actionnement (50) d'un dispositif d'entraînement (1, 10, 20, 30, 40) selon l'une, quelconque, des revendications 1 à 11, le dispositif d'entraînement étant agencé dans un mouvement et/ou une pièce d'horlogerie, le procédé (50) comprenant une étape de mise en vibration du mouvement et/ou de la pièce d'horlogerie par un système vibratoire configuré pour faire vibrer de manière séquentielle le mouvement ou la pièce d'horlogerie à des fréquences prédéterminées, l'étape consistant à appliquer une séquence de vibrations à la pièce d'horlogerie à la fréquence prédéterminée de chaque oscillateur (4, 5, 6) à tour de rôle pour entraîner l'organe mobile (2, 12).

15. Procédé d'actionnement d'un dispositif d'entraînement (1, 10, 20, 30, 40) selon la revendication 14, **caractérisé en ce que** l'on fait vibrer les oscillateurs séquentiellement dans un premier ordre pour faire tourner l'organe mobile (2, 12) dans un premier sens, et que l'on fait vibrer les oscillateurs (4, 5, 6) dans un deuxième ordre différent du premier pour faire tourner l'organe mobile (4, 5, 6) dans un deuxième sens inverse du premier sens.

16. Procédé d'actionnement d'un dispositif d'entraînement (1, 10, 20, 30, 40) selon la revendication 14 ou 15, **caractérisé en ce qu'**il comprend une étape préalable de détermination de l'angle de rotation et/ou du sens de rotation de l'organe mobile (2, 12), et une étape de détermination de la séquence de vibrations à appliquer au mouvement et/ou à la pièce d'horlogerie pour l'atteindre.
